# FASCICULE DE BREVET EUROPEEN

(11) **EP 0 461 069 B1**
(45) Date de publication et mention de la délivrance du brevet: **21.09.1994**
(21) Numéro de dépôt: 91810391.2
(22) Date de dépôt: 23.05.1991
(51) Int. Cl.: G04B 37/14, G04B 19/28

(54) **Boîte de montre**
Uhrgehäuse
Watch case

(30) Priorité: 07.06.1990 CH 1914/90
(43) Date de publication de la demande: 11.12.1991
(73) Titulaire: BRATEC, BAUMGARTNER & BRANCALEONI, CH-1450 Sainte-Croix (CH)
(72) Inventeur: Baumgartner, Alain, CH-1450 Sainte-Croix (CH); Brancaleoni, Romolo, CH-2208 Les Hauts-Geneveys (CH)
(74) Mandataire: Kiliaridis, Constantin

(56) Documents cités:
- EP-A- 0 370 947
- CH-A- 216 721
- CH-A- 371 055
- FR-A- 709 518
- FR-A- 1 151 234
- GB-A- 2 165 672

## Description

La présente invention concerne une montre comprenant des moyens complémentaires pour assurer la tenue et le verrouilage/déverrouillage instantanés de l'une au moins des extrémités d'un lien, tel qu'un bracelet, lesdits moyens étant solidaires de deux éléments de ladite montre agencés pour tourner l'un par rapport à l'autre.

Un élément important de l'habillement d'une montre-bracelet est le bracelet permettant de la fixer autour du poignet, de même pour une montre-médaillon c'est la chaînette par laquelle elle est suspendue autour du cou ou pour les montres du type broche suspendue par un lien souple destiné à être accroché sur un vêtement, la chaînette ou le lien souple constitue un des éléments esthétiques de la montre. L'évolution des moeurs et de la mode a créé de nouveaux besoins notamment en ce qui concerne le changement du bracelet voire du lien souple d'une montre-broche, ou de la chaînette d'une montre-médaillon pour l'adapter, soit aux circonstances ou à l'habillement, soit à la mode. Mis à part les montres fantaisies qui sont vendues souvent avec des bracelets de différentes couleurs associées à une lunette ou d'autres moyens permettant un changement rapide du bracelet et de la lunette qui a une couleur assortie au bracelet, les montres d'une certaine qualité utilisent toujours des moyens de fixation du bracelet conventionnels à savoir des cornes ou des protubérances avec un logement pour l'extrémité du bracelet qui est en cuir ou en métal et le changement du bracelet ne peut pas se faire instantanément par l'utilisateur. Souvent l'utilisateur doit s'adresser soit au technicien pour le changement du bracelet soit il doit utiliser un ou plusieurs outils adéquats pour effectuer le même travail.

Un autre élément du bracelet d'une montre qui pose parfois des problèmes est la boucle, notamment concernant les bracelets métalliques, car lors de la mise en longueur en fonction du tour du poignet de l'utilisateur, il faut faire attention de raccourcir les deux brins du bracelet de la même longueur afin que la boucle soit toujours positionnée au bon endroit. Concernant les bracelets en cuir, le fait d'avoir chaque fois que l'on met ou on enlève une montre à décrocher l'extrémité d'un brin et le faire glisser dans le passant provoque une certaine usure de cette extrémité ce qui est gênant notamment lorsqu'il s'agit d'un bracelet de qualité et coûteux.

Dans le FR-A-709 518, on a proposé une montre ou un bijoux monté de manière à pouvoir pivoter sur une plaquette, reliée à l'une des extrémités d'un bracelet et comportant du côté opposé, un crochet dans lequel on peut engager une boucle solidaire de l'autre extrémité du bracelet. La montre ou le bijoux central a une forme telle, que dans une certaine position angulaire le crochet est dégagé, permettant de décrocher le bracelet et dans une autre position, le crochet est bloqué assurant le verrouillage du bracelet.

Dans le CH-A-216 721, on a proposé une montre dont le cadre du boîtier présente un diamètre plus petit que le fond permettant de loger une bague support munie en deux points diamétralement opposés de deux crochets. En deux points diamétralement opposés, la lunette est pourvue également de deux nez. La bague support est rainurée pour laisser passer le remontoir et permettre la rotation de la montre pour dégager les nez dans lesquels sont logées les extrémités d'un bracelet.

Dans le FR-A-1 151 234, on a proposé une boîte de montre présentant, dans sa paroi latérale cylindrique, une rainure et une fente dans laquelle une pièce intermédiaire semi-cylindrique munie d'une languette s'étendant vers l'extérieur de la boîte puisse se déplacer librement. La languette sortant de la boîte par la fente, est susceptible de couvrir ou découvrir le fermoir du bracelet qui est formé par un crochet solidaire de la boîte de montre.

Les dispositifs proposés dans ces trois documents permettent soit de changer rapidement le bracelet d'une montre, soit ils proposent des fermoirs pour montres-bracelets et exigent une fabrication spéciale et des pièces intermédiaires dont la mise en place et la fonction peuvent avoir des conséquences néfastes sur certaines qualités d'une montre, par exemple l'accessibilité. à l'intérieur de la boîte ou l'étanchéité.

Dans le CH-A-371 055, on a proposé une montre-bracelet formée de deux parties indépendantes, l'une comportant une carrure avec un fond et l'autre comprenant un support de cornes constitué par un anneau plat circulaire. Dans chaque corne un logement destiné à recevoir une bille et un ressort est formé. La carrure présente de son côté deux creusures destinées à venir en regard des logements des cornes, ainsi les billes poussées par les ressorts peuvent y entrer. On obtient un montage anti-choc de la carrure suspendue dans le support de cornes.

Dans le EP-A-270 947, on a proposé une montre à lunette tournante métallique munie d'un anneau denté en matière synthétique et fixé à cran à la lunette tournante et monté à cran sur la carrure au moyen d'une bague. La denture de l'anneau coopère avec un cliquet monté dans une gorge de la carrure.

La présente invention se propose de pallier les inconvénients des constructions existantes concernant le changement rapide d'un bracelet ou de tout autre lien d'une montre ainsi que d'éliminer les problèmes causés par des boucles conventionnelles d'une montre-bracelet en combinant des constructions qui sont connues et maîtrisées par l'homme de l'art mais jamais dans le but d'obtenir un changement rapide de bracelet ou en tant que boucle d'une montre-bracelet.

La boîte de montre selon l'invention est caractérisée par le fait que l'un desdits éléments est une lunette tournante et l'autre la carrure de la montre.

L'avantage de la boîte de montre selon l'invention, qui concerne principalement une boîte de montre-bracelet, mais également une montre-broche suspendue par un lien souple voire une montre-médaillon est que la tenue de l'une des extrémités du lien souple et de verrouillage avec la boîte sont assurés par des moyens complémentaires de la lunette tournante et de la carrure agencée pour permettre le déverrouillage et verrouillage instantanés. Ainsi, pour arriver à ce résultat, l'assemblage de la lunette tournante et de la carrure est réalisé de sorte que la lunette puisse tourner d'au moins quelques degrés autour d'un axe perpendiculaire au plan du cadran de la montre. Cet assemblage permet ainsi le verrouillage et déverrouillage de l'extrémité du lien par simple rotation de la lunette de quelques degrés, cette rotation permettant l'éloignement des moyens complémentaires ou leur rapprochement pour déverrouiller respectivement verrouiller la tenue de l'extrémité du lien notamment du bracelet.

Plusieurs variantes d'exécution peuvent être réalisées restant toujours dans l'esprit de l'invention c'est-à-dire la tenue et le verrouillage de l'extrémité d'un lien souple sont assurés par la collaboration des moyens complémentaires se trouvant d'une part, sur la carrure et d'autre part, sur la lunette. Leur agencement ainsi que l'assemblage de ces deux pièces étant conçus pour permettre un verrouillage et déverrouillage instantanés.

Différents exemples de réalisation seront maintenant décrits à l'aide des dessins annexés.

La figure 1 est une vue schématique en plan d'une boîte de montre et des extrémités d'un bracelet en position déverrouillée.

Les figures 2 et 3 sont des vues analogues à la précédente d'une variante d'exécution.

La figure 4 est une vue analogue aux précédentes d'une montre-bracelet avec deux paires de cornes.

La figure 5 est une vue d'une variante d'exécution de la figure 4.

La figure 6 est une vue similaire aux autres d'une autre variante d'exécution.

La figure 7 est une vue en coupe 12h - 12h montrant principalement l'assemblage lunette-carrure.

Dans toutes les exécutions que nous allons décrire par la suite, la lunette est montée rotative sur la carrure de manière connue. Un exemple d'un tel assemblage sera décrit à l'aide de la figure 7.

A la figure 1 on a représenté schématiquement une carrure de montre 1 munie de deux protubérances latérales 2 et 3 chacune étant munie d'une rainure 4, 5 destinée à recevoir la tige 6 d'un brin de bracelet 7. Sur la carrure 1 est monté une lunette tournante 8 par des moyens que nous décrirons plus loin. La lunette 8 est munie également de deux protubérances latérales 9, 10 dont la forme est complémentaire aux deux protubérances 2 et 3 de la carrure.

Pour accrocher le brin d'un bracelet 7 sur la montre, on fait tourner la lunette 8 de quelques degrés de sorte à dégager les deux protubérances et notamment les deux rainures 4 et 5, on engage les tiges 6 dans les rainures et ceci pour les deux brins et on tourne la lunette 8 dans le sens contraire pour superposer les protubérances 9 et 10 sur les protubérances 4 et 5, ainsi les extrémités du bracelet sont tenues, d'une part, par les rainures 2 et 3 et, d'autre part, verrouillées par les protubérances 9 et 10.

Par ce moyen simple, c'est-à-dire en tournant la lunette de quelques degrés, on peut effectuer très rapidement le changement d'un bracelet que ce soit un bracelet en cuir ou un bracelet métallique pour autant que ses extrémités soient munies d'une tige 6. Afin d'éviter un déverrouillage intempestif, on a prévu un moyen entre la lunette 8 et la carrure 1 empêchant la lunette 8 de tourner de manière intempestive que l'on décrira à l'aide de la figure 7 ultérieurement. Lorsqu'on veut obtenir le déverrouillage des extrémités du bracelet, il faut appliquer sur la lunette un moment de rotation relativement élevé du moins par rapport à celui qui peut subvenir de manière intempestive ou accidentelle.

Afin d'éviter que les tiges 6 du bracelet puissent se dégager très facilement lorsque la lunette 8 est en position de déverrouillage, lesdites rainures peuvent être faites de manière à ce que leurs parois soient obliques, c'est-à-dire qu'elles rentrent dans l'épaisseur des protubérances vers leurs extrémités libres.

Aux figures 2 et 3 nous avons représenté la même boîte de montre et utilisé les mêmes références pour indiquer les mêmes éléments. Dans ce cas la lunette est munie d'une protubérance intermédiaire 11 qui peut facilement correspondre à la protubérance que l'on trouve dans certains cas protégeant la couronne de la tige de remontoir ou de mise à l'heure. Cette protubérance 11 est utile lorsqu'on veut éviter l'utilisation d'une boucle conventionnelle, ainsi pour enlever une montre portée au poignet, il suffit de tourner la lunette 8 de 90° de sorte que la protubérance 11 vienne face à la protubérance 3 ou éventuellement 2 de sorte à assurer le verrouillage d'une des deux protubérances et dégager uniquement l'une des deux, dans le cas présent celle portant la référence 2, afin de pouvoir décrocher le bracelet. On procède donc de cette manière pour enlever ou remettre une montre-bracelet autour du poignet sans avoir à utiliser une boucle.

Il est évident que l'on pourrait également imaginer une lunette 8 munie d'une seule protubérance permettant de déverrouiller uniquement une seule extrémité du bracelet ainsi la rotation de la lunette 8 correspond à l'ouverture ou la fermeture d'une boucle de montre-bracelet.

A la figure 4 nous avons représenté une boîte de montre 12 munie de deux paires de cornes conventionnelles 13, 14, 15 et 16, chacune étant munie d'une encoche 17 prévue pour recevoir la tige 18 d'un bracelet de montre 19. Une lunette 20 est montée de la même manière que précédemment sur la carrure et elle est également munie de quatre projections 21, 22, 23 et 24 de forme complémentaire à celle des cornes 13 à 16 de la carrure. Après avoir mis la tige 18 dans les encoches 17 des quatre cornes, on tourne la lunette 20 de sorte que les projections 21, 22, 23 et 24 viennent se superposer sur les cornes 13, 14, 15 et 16 obtenant ainsi le verrouillage des extrémités du bracelet. Ici aussi un dispositif empêche la rotation intempestive de la lunette 20 pour éviter un déverrouillage accidentel.

On peut également avoir une lunette munie seulement de deux projections soit 21, 22, soit 23, 24, de sorte que la lunette tient lieu de boucle et non d'un élément permettant le changement rapide d'un bracelet.

A la figure 5, nous avons représenté une autre variante d'exécution similaire à celle décrite à la figure 4, c'est-à-dire que la boîte de montre 30 est munie également de deux paires de cornes 31, 32, 33 et 34 mais cette fois les cornes diamétralement opposées 31 et 34 sont munies d'une encoche 35, 36 tandis que les cornes 32, 33 sont munies d'un trou, borgne ou non, 37, 38. Une lunette 39 est montée sur la carrure comme précédemment et elle est munie uniquement de deux projections 40, 41 de forme complémentaire aux cornes 31 et 34 munies des encoches 35, 36. Ici pour changer le bracelet il faut glisser l'une des extrémités de chaque tige dans le trou 38, respectivement 37 et poser l'autre extrémité dans l'encoche 35, respectivement 36 qui seront verrouillées en tournant la lunette 39 de sorte que les projections 40 et 41 viennent se superposer aux cornes 31 et 34.

A la figure 6, nous avons représenté une dernière variante d'exécution d'une boîte de montre 50 munie de deux protubérances latérales 51 et 52 munies d'une creusure en forme par exemple de queue d'aronde 53, 54 destinée à recevoir l'extrémité d'un brin de bracelet 59 de forme correspondante, tandis qu'une lunette tournante 55 est munie de deux projections 56, 57 venant se superposer sur les protubérances 51, 52 pour verrouiller comme précédemment l'extrémité du bracelet. A partir des exemples décrits précédemment on peut imaginer plusieurs variantes ne sortant pas de l'esprit de l'invention.

A la figure 7 est représentée une vue en coupe 12h-12h d'une exécution de l'invention, cette vue est surtout présentée pour montrer une exécution possible de l'assemblage de la lunette tournante sur la carrure lunette ainsi qu'un moyen empêchant la lunette tournante de tourner de manière intempestive.

La boîte de montre comprend une carrure lunette 100, fermée par un fond 101, qui peut être vissé, ou chassé etc., abritant un mouvement 103 et fermé sur la partie supérieure d'un verre 104. Une lunette tournante 105 est montée sur la carrure lunette 100, l'assemblage est assuré par un ressort 106 formant une ligne polygonale et logé dans deux rainures 107 et 108 se faisant face prévues sur la lunette 105 et la carrure tournante 100.

La carrure lunette 100 est munie d'une protubérance 109 munie d'une creusure 109a (comme par exemple celle de la figure 1) destinée à loger la tige 110 d'un brin de bracelet 111 (similaire à celui de la figure 1). La lunette 105 est munie également d'une protubérance 105a complémentaire permettant de verrouiller la tige 110 dans la creusure 109a.

Bien entendu cette exécution de la lunette tournante peut s'appliquer à n'importe quelle exécution des figures précédentes (cornes, protubérances, queue d'arronde ...).

Pour permettre d'empêcher le déverrouillage intempestif de l'extrémité d'un lien on peut prévoir une ou plusieurs billes ou tétons à tête sphérique 112 chacune logée dans une douille 113 sertie dans la carrure lunette et comprenant un moyen élastique (par exemple un ressort) pour pousser la bille ou le téton dans une dépression 114 de la lunette. Ainsi, lorsque la dépression 114 se trouve face à la bille ou le téton 112, la lunette 105 ne peut pas être tournée de manière intempestive. Un moment de rotation plus important est nécessaire pour faire fermer la lunette 105 et faire sortir la bille ou le téton 112 de la dépression 114. Bien entendu d'autres moyens de verrouillage de la lunette en rotation peuvent être utilisés.

Bien que nous avons décrit ici principalement des montres-bracelets, il est évident que l'invention peut être utilisée pour des montres broches suspendues par un lien souple et dans ce cas au lieu d'avoir deux protubérances ou deux paires de cornes etc... il suffit d'en avoir une seule. Le but de l'invention est de pouvoir changer le lien, pour, par exemple, l'accorder à l'habillement ou circonstance. De même, on pourrait à la place d'une montre broche avoir une montre médaillon et utiliser l'invention de la même manière.

En fonction de l'habillement de la montre des variantes d'exécution sont possibles par exemple la lunette tournante peut être munie de deux encoches, au lieu de deux protubérances, que l'on doit positionner face au logement prévu dans la carrure par les extrémités du bracelet pour obtenir le déverrouillage du bracelet.

## Revendications

1. Montre comprenant des moyens complémentaires pour assurer la tenue et le verrouilage/déverrouillage instantanés de l'une au moins des extrémités d'un lien, tel qu'un bracelet, lesdits moyens étant solidaires de deux éléments de ladite montre agencés pour tourner l'un par rapport à l'autre, caractérisée par le fait que l'un desdits éléments est une lunette tournante (8; 20; 39; 55; 105) et l'autre la carrure (1; 12; 30; 50; 100) de la montre.

2. Boîte selon la revendication 1, caractérisée par le fait que la carrure (1; 12; 30; 50; 100) et la lunette (8; 20; 39; 55; 105) sont munies de moyens complémentaires pour assurer la tenue et le verrouillage des deux extrémités dudit lien (7; 19; 59; 111)

3. Boîte selon l'une des revendications 1 ou 2, caractérisée par le fait que la carrure (1; 50; 100) ou la lunette (8; 55; 105) est munie d'au moins une protubérance latérale (2, 3; 51, 52; 109) pourvue d'un logement (4, 5; 53, 54; 109a) pour tenir l'extrémité dudit lien (7; 19; 59; 111), que la lunette, respectivement la carrure, est munie d'un élément complémentaire (9, 10; 56, 57; 105a) pour assurer le verrouillage de ladite extrémité dans le logement (4, 5; 53, 54; 109a) par superposition à ladite protubérance (2, 3; 51, 52; 109).

4. Boîte selon l'une des revendications 1 ou 2, caractérisée par le fait que la carrure (12) ou la lunette (20) est munie d'au moins une paire de cornes (13, 14 15, 16), chaque corne étant munie d'une encoche (17) pour loger une tige (18) de l'extrémité d'un lien (19) et que la lunette (20), respectivement la carrure (12), est munie d'au moins une paire de projections (21, 22, 23, 24) disposées de sorte à verrouiller l'extrémité dudit lien (19) par superposition auxdites cornes (13, 14, 15, 16).

5. Boîte selon l'une des revendications 1 ou 2, caractérisée par le fait que la carrure (30) ou la lunette (39) est munie de deux paires de cornes (31, 32, 33, 34), que l'une des cornes (31) d'une paire (31, 32) et celle (34) qui lui est diamétralement opposée sont munies d'une encoche (35, 36) tandis que la deuxième corne (32, 33) de chaque paire est munie d'un trou (37, 38), l'encoche et le trou (35, 37; 38, 36) de chaque paire servant de logement à une tige de l'une des extrémités d'un lien, tel qu'un bracelet, et que la lunette tournante (39), respectivement la carrure (30), est munie de deux projections diamétralement opposées (40, 41), disposées et formées pour se superposer aux cornes (31, 34) munies d'une encoche (35, 36).

6. Boîte selon l'une des revendications 1 à 5, caractérisée par le fait que la lunette (105) et la carrure (100) sont munies de moyens (112, 113, 114) interdisant la rotation de la lunette par rapport à la carrure de manière intempestive pour empêcher le déverrouillage non désiré de la ou des extrémités dudit lien (111).

7. Boîte selon la revendication 6, caractérisée par le fait que lesdits moyens comprennent une bille (112) à ressort solidaire de la carrure (100) et d'une dépression (114) formée sur la lunette (105), ou vice-versa, se faisant face sur deux surfaces en contact de la lunette et de la carrure.

8. Boîte selon la revendication 3, caractérisée par le fait que la lunette (8), respectivement la carrure (1), est munie d'une protubérance latérale (11) située entre les deux projections (9, 10) servant au verrouillage des deux extrémités du lien (7), de forme et dimension telles que ladite protubérance (11) puisse assurer le verrouillage de l'une des extrémités dudit lien (7) après une rotation de la lunette (8) de sorte à permettre le déverrouillage de l'une seulement des extrémités dudit lien (7).

9. Boîte selon l'une des revendications 1 à 8, caractérisée par le fait que la lunette tournante (105) est munie d'une rainure périphérique (107) faisant face à une rainure périphérique (108) de la carrure (100), un ressort (106) formant une ligne polygonale étant logé dans lesdites rainures pour assurer l'assemblage lunette et carrure tout en autorisant la rotation de la lunette sur la carrure.

## Patentansprüche

1. Uhrgehäuse mit komplementären Mitteln, um das sofortige Halten und die sofortige Verriegelung/Entriegelung wenigstens eines der Enden eines Verbindungsglieds, wie eines Armbands, zu gewährleisten, wobei diese Mittel fest an den beiden Elementen der erwähnten Uhr angebracht und dazu eingerichtet sind, um eines in Bezug auf das andere zu drehen, dadurch gekennzeichnet, dass eines der erwähnten Elemente ein drehbarer Glasreif (8; 20; 39; 55; 105) und das andere der Gehäusemittelteil (1; 12; 30; 50; 100) der Uhr ist.

2. Gehäuse nach Anspruch 1, dadurch gekennzeichnet, dass der Gehäusemittelteil (1; 12; 30; 50; 100) und der Glasreif (8; 20; 39; 55; 105) mit komplementären Mitteln versehen sind, um das Halten und die Verriegelung der beiden Enden des erwähnten Verbindungsglieds (7; 9; 59; 111) zu gewährleisten.

3. Gehäuse nach einem der Ansprüche 1 oder 2, dadurch gekennzeichnet, dass der Gehäusemittelteil (1; 50; 100) oder der Glasreif (8; 55; 105) mit wenigstens einem seitlichen Ansatz (2; 3; 51, 52; 109) versehen ist, der eine Oeffnung (4, 5; 53, 54; 109a) aufweist, um das Ende des erwähnten Verbindungsglieds (7; 19; 59; 111) zu halten, und dass der Glasreif bzw. der Gehäusemittelteil mit einem komplementären Element (9, 10; 56, 57; 105a) versehen ist, um die Verriegelung des erwähnten Endes in der Oeffnung (4, 5; 53, 54; 109a) durch Ueberlagerung mit dem erwähnten Ansatz (2, 3; 51, 52; 109) zu gewährleisten.

4. Gehäuse nach einem der Ansprüche 1 oder 2, dadurch gekennzeichnet, dass der Gehäusemittelteil (12) oder der Glasreif (20) mit wenigstens einem Paar von Hörnern (13, 14, 15, 16) versehen ist, von denen jedes Horn eine Ausnehmung (17) aufweist, um einen Stift (18) des Endes eines Verbindungsglieds (19) aufzunehmen, und dass der Glasreif (20) bzw. der Gehäusemittelteil (12) mit wenigstens einem Paar von Vorsprüngen (21, 22, 23, 24) versehen ist, die derart angeordnet sind, dass das Ende des erwähnten Verbindungsglieds (19) durch Ueberlagerung mit den erwähnten Hörnern (13, 14, 15, 16) verriegelt wird.

5. Gehäuse nach einem der Ansprüche 1 oder 2, dadurch gekennzeichnet, dass der Gehäusemittelteil (30) oder der Glasreif (39) mit zwei Paaren von Hörnern (31, 32, 33, 34) zu versehen ist, dass eines der Hörner (31) eines Paares (31, 32) und dasjenige (34) welches diesem diametral gegenüberliegt, mit einer Ausnehmung (35, 36) versehen sind, während das zweite Horn (32, 33) jedes Paares mit einem Loch (37, 38) versehen ist, wobei die Ausnehmung und das Loch (35, 37; 38, 36) jedes Paares dazu dienen, einen Stift eines der Enden eines Verbindungsglieds, wie eines Armbands, aufzunehmen, und dass der drehbare Glasreif (39) bzw. der Gehäusemittelteil (30) mit zwei diametral gegenüberliegenden Vorsprüngen (40, 41) versehen ist, die so angeordnet und ausgebildet sind, dass sie sich mit den mit einer Ausnehmung (35, 36) versehenen Hörnern überlagern.

6. Gehäuse nach einem der Ansprüche 1 bis 5, dadurch gekennzeichnet, dass der Glasreif (105) und der Gehäusemittelteil (100) mit Mitteln (112, 113, 114) versehen sind, welche die unbeabsichtigte Drehung des Glasreifs in Bezug auf den Gehäusemittelteil verhindern, um die nicht gewünschte Entriegelung des oder der Enden des erwähnten Verbindungsglieds (111) zu vermeiden.

7. Gehäuse nach Anspruch 6, dadurch gekennzeichnet, dass die Mittel eine fest am Gehäusemittelteil (100) angebrachte, federbelastete Kugel (112) und eine auf dem Glasreif (105) ausgebildete Vertiefung (114), oder umgekehrt, aufweisen, die sich auf zwei miteinander in Berührung befindlichen Flächen des Glasreifs und des Gehäusemittelteils gegenüberliegen.

8. Gehäuse nach Anspruch 3, dadurch gekennzeichnet, dass der Glasreif (8) bzw. der Gehäusemittelteil (1) mit einem seitlichen Ansatz (11) versehen ist, der zwischen zwei Vorsprüngen (9, 10) liegt, die zur Verriegelung der beiden Enden des Verbindungsglieds (7) dienen und die eine solche Form und Abmessung haben, dass der erwähnte Ansatz (11) die Verriegelung des einen Endes des erwähnten Verbindungsglieds (7) nach einer Drehung des Glasreifs (8) gewährleistet, so dass die Entriegelung nur eines der Enden des erwähnten Verbindungsglieds (7) ermöglicht wird.

9. Gehäuse nach einem der Ansprüche 1 bis 8, dadurch gekennzeichnet, dass der drehbare Glasreif (105) mit einer Umfangsnut (107) versehen ist, die einer Umfangsnut (108) des Gehäusemittelteils (100) gegenüberliegt, und dass eine Feder (106), die eine polygonale Linie bildet, in den erwähnten Nuten angeordnet ist, um die Verbindung von Glasreif und Gehäusemittelteil zu gewährleisten, dabei jedoch die Drehung des Glasreifs auf dem Gehäusemittelteil zu ermöglichen.

## Claims

1. Watch-case comprising complementary means to ensure for the instantaneous holding and locking/unlocking of at least one of the extremities of a strap, such as a bracelet, the said means being integral with two elements of the said watch designed in order to rotate the one in relation to the other, characterized in that one of the said elements is a rotate rim (8; 20; 39; 55; 105) and the other the middle (1; 12; 30; 50; 100) of the watch.

2. Watch-case according to claim 1, characterized in that the middle (1; 12; 30; 50; 100) and the rim (8; 20; 39; 55; 105) are provided with complementary means to ensure for holding and locking both extremities of said strap (7; 9; 59; 111).

3. Watch-case according to one of claims 1 or 2, characterized in that the middle (1; 50; 100) or the rim (8; 55; 105) is provided with at least one lateral protuberance (2, 3; 51, 52; 109) provided with a housing (4, 5; 53, 54; 109a) for holding the extremity of said strap (7; 19; 59; 111), in that the rim, respectively the middle, is provided with a complementary element to ensure for the locking of said extremity in the housing (4, 5; 53, 54; 109a) by superposition to said protuberance (2, 3; 51, 52; 109).

4. Watch-case according to one of claims 1 or 2, characterized in that the middle (12) or rim (20) is provided with at least one pair of horns (13, 14, 15, 16), each horn having a notch (17) for lodging a pin (18) of the extremity of a strap (19) and in that the rim (20), respectively the middle (12), is provided with at least one pair of projections (21, 22, 23, 24) so arranged as to lock the extremity of said strap (19) superpositioned with said horns (13, 14, 15, 16).

5. Watch-case according to one of claims 1 or 2, characterized in that the middle (30) or rim (39) is provided with two pairs of horns (31, 32, 33, 34), in that one of the horns (31) of one pair (31, 32) and the horn (34) which is diametrally opposite are provided with a notch (35, 36) whereas the second horn (32, 33) of each pair is provided with a hole (37, 38), the notch and the hole (35, 37; 38, 36) being used to lodge a pin of one of the extremities of a strap, such as a bracelet, and in that the rotary rim (39), respectively the middle (30), is provided with two diametrally opposite projections (40, 41), arranged and formed to be superposed to the horns (31; 34)provided with a notch (35, 36).

6. Watch-case according to one of claims 1 to 5, characterized in that the rim (105) and the middle (100) are provided with means (112, 113, 114) impeding the rotation of the rim with respect to the middle inadvertently to prevent undesired unlocking of the extremity or of the extremities of said strap (111).

7. Watch-case according to claim 6, characterized in that said means are comprised of a spring ball (112) integral with the middle (100) and of a depression (114) formed on the rim (105), or vice-versa facing each other on two contact surfaces of the rim and of the middle.

8. Watch-case according to claim 3, characterized in that the rim (8), respectively the middle (1), is provided with a lateral protuberance (11) situated between both projections (9, 10) used for the locking of the two extremities of the strap (7), with a shape and a size such that said protuberance (11) may lock one of the extremities of the strap (7) after one rotation of the rim (8) so as to allow the unlocking of only one of the extremities of said strap (7).

9. Watch-case according to one of claims 1 to 8, characterized in that the rotating rim (105) is provided with a peripheral groove (107) facing a peripheral groove (108) of the middle (100), a spring (106) forming a polygonal line being housed in said grooves in order to assemble the rim and the middle while allowing the rotation of the rim on the middle.
